# EUROPÄISCHE PATENTSCHRIFT

(11) **EP 0 334 834 B1**
(45) Veröffentlichungstag und Bekanntmachung des Hinweises auf die Patenterteilung: **03.07.1991**
(21) Anmeldenummer: 89890059.2
(22) Anmeldetag: 28.02.1989
(51) Int. Cl.: B27B 1/00, B27B 7/04

(54) **Rundholz-Radialschnittverfahren**
Method for radially cutting round wood
Procédé pour couper radialement du bois rond

(30) Priorität: 11.03.1988 AT 656/88
(43) Veröffentlichungstag der Anmeldung: 27.09.1989
(73) Patentinhaber: Lösch, Ludwig, A-4861 Schörfling a. Att. (AT)
(72) Erfinder: Lösch, Ludwig, A-4861 Schörfling a. Att. (AT)

(56) Entgegenhaltungen:
- WO-A-85/05063
- US-A- 1 463 791
- US-A- 1 942 348
- US-A- 2 051 256
- US-A- 3 125 138
- US-A- 3 552 457
- US-A- 4 111 247
- US-A- 4 380 336

## Beschreibung

### I. Stand der Technik und deren Mangelerscheinungen

Die Erzeugung der Schnittholzmassenware aus Rundholz erfolgt bisher durch sogenannte Sägegatter mit vertikal oder horizontal hin und hergebenden Sägeblätter oder mit dem Rundumlaufenden Bandsägeblatt.

Dabei fallen in einem Arbeitsgang als Schnittrohware paralellbeschnittene Bretter oder Kantholz an. Aus dieser Schnittrohware der 1. Arbeitsstufe wird in der 2. oder 3. Arbeitsstufe durch Formungsschnitt-Fräs oder Hobelbearbeitung das veredelte. speziell Holzendprodukt hergestellt.

Es sind daher bisher mindest zwei örtlich u. zeitlich getrennte Bearbeitungsstufen auf mindest zwei verschiedenen Bearbeitungsmaschinen nötig, um das endgefertigte Holzprodukt für spezielle Zwecke erzeugen zu können.

Dazu kommt der Nachteil, daß durch die Paralleltrennung des Rundholzes (mit Ausnahme der anteilmäßig geringen Kerntrennstücke) an den Brettschnittflächen zwischen den harten Holzjahresringen das Weichholz breitflächig zu Tage tritt und dadurch bei Benützungschlägen sich längsfaserig abnützt und abhebt. Dadurch entsteht auch die qualitativ besonders verminderte Seitenware.

Beim Trocknungsvorgang wölben und deformieren sich die Bretter und Pfosten entgegen der Holzkernseite und verlieren dadurch beträchtlich an Handelswert und vermindern die Holzausbeute für die nächste Bearbeitungsstufe. Die nicht festverwachsenen Äste fallen durch und bei dicken Brettern entstehen oberflächig Schwundriße die den Pilzbefall fördern.

### II. Zeitgemäße Aufgabenstellung im besonderen für die Holzverwertung an Außenwänden mit Regenanfall u.direkten Sonnenanfall.

a) Um dem vorzeitigen Holzverfall durch eindringende Nässe und direkter Sonnenbstrahlung entgenen wirken zu können, muß die Holzrißbildung und Astlochbildung verhindert werden und müssen die harten Holzjahresringe dem Wetteranfall eng und ganzflächig entgegen gestellt werden. Der Anteil der Weichholzoberfläche wird dadurch auf das Mindeste reduziert.
b) Die regen und winddichte Ausbildung der Einzelteiltrennfugen ist wesentlich.
c) Entscheidend ist, daß aus dem zylindrischen, entrindeten Rundholz in einem Arbeitsgang und in einer Bearbeitungsmaschine im kontinuierlichen Bearbeitungsdurchlauf, mit höchster Holzaubeute, ohne nenneswerten Holzabfall, mindest zwei profilierte Außenwandformteile für verschiedene Anforderungen entstehen, die sich beim nachfolgenden natürlichen oder künstlichen Trocknen nicht verformen und zusätzlich noch die Holzerhaltungsvorteile nach a) und b) erfüllen.

Ein solches Holzschnittverfahren ist der sprunghafte technische Fortschritt mit erwiesener Erfindungshöhe.

### III. Wirkungsweise des hier angemeldeten Rundholz-Radialschnittverfahren

Dieses Radialschnittverfahren erfüllt die unter II. angeführte zeitgemäße Aufgabenstellung in folgender Weise.

Die entrindeten, zylindrischen Rundholzrollen (1) in angenommen 2 m Länge, werden längsachsial durch ein Zuführungsrohr durch kontinuierlichem Druck und gleichbleibender Zuführungsgeschwindigkeit der Bearbeitungskreissäge zugeschoben und verlassen nach dem Schnittvorgang als radialgetrennte, kernfreie u. endgefertigte Außenwandformteile in einem Abführungsrohr die Bearbeitungskreissäge.

Dabei entstehen zwei bzw. drei bezw, vier wesentlich verschiedene, endfertige Außenwandformteile in einem Arbeitsgang und in einer Kreissägemaschine gleichzeitig. Die Vielfalt der Formteile ist für das Marktangebot von Vorteil, denn sie sind auf dem Markt eine Neuheit.

Gegenüber den bisherigen mehrfachen Arbeitsgängen ist der gegenständliche Einzelarbeitsgang die wesentliche Senkung der Erzeugungskosten.

Entscheidend neu ist auch, daß die Schnittflächen aller 4 neuen Außenwandformteile ganzflächig die stehendangeschnittenen, engen, harten Holzjahresringe aufweisen.

Damit erbringen sie gegenüber den bisherigen Außenwandschalungen mindest die doppelte Bestandsdauer.

Dazu trägt das Freisein von Trocknungs u. Sonnenrißen durch die radiale Holzfasertrennung bei.

### Schnittvorgang nach Abbildung (A)

Die verlängerten Motorwellen (2,3) der beiden Antriebmotore (4, 5) stehen zueinand in einem Winkel von 30 Grad, mehr oder weniger,
Die Antriebmotore (4, 5) sind in Richtung zur Rundholzlängsachse mit einem solchen Abstand angeordnet, daß sich die bis zum Holzmittelpunkt radialschneidenden Kreissägeblätter (6,7) mit ihren Zahnspitzen nicht berühren können.

Auf der Kreissägewelle (2) rotiert auch das tangentialschneidende Sägeblatt (8) und auf der Kreissägewelle (3) rotieren die Sägeblätter (9, 10) welche auf dem Rundholz (1) Flachstellen schneiden.

Durch die Radialschnitte nach Abbildung (A) entstehen gleichzeitig zwei Fertigprodukte und zwar die in Abbildung (B) dargestellte kernfreie, selbsttragende Vollblockform und die in Abbildung (C) dargestellte, kernfreie Halbblockform zur Steherbauweise.

### Schnittvorgang nach Abbildung (D)

Auf der Motorwelle (2) rotieren das radialschneidende Sögeblatt (11) und die tangentialschneidenden Sägeblätter (8, 13, 14) Das Sägeblatt (13) erzeugt einen radialstehenden konischen Rundholzeinschnitt.

Auf der Motorwelle (3) rotieren das radialschneidende Sägeblatt (12) und die tangentialsohneidenden Sägeblätter (9, 10, 15).

Durch die Kreissägeradialschnitte nach der Abbildung (D) entstehen gleichzeitig drei Fertigprodukte und zwar die in Abbildung (E) dargestellte, kernfreie Keilschindelform mit Dichtungsübergriff und die in Abbildung (F) dargestellte kernfreie Keilschindelform (F) mit Nut und zusätzlich die in Abbildung (C) dargestellte, kernfreie Halbblockform (C).

Allen vier Außenwand-Schalungsprofilen (B, C, E, F,) die mit der hier dargestellten Radialschnittmaschine nur durch das Auswechseln der Kreissägeblätter herzustellen sind, ist gemeinsam, daß sie alle zum Rundholzkern radial angeschnitten sind und dadurch an der der Witterungsseseite ausgesetzten Holzfläche keine Schwund keine Sonnenrisse und keine Astdurchfallöcher und keine Trocknungsverformungen aufweisen.

Die Praxis hat erwiesen, daß dadurch die Haltbarkeit der damitverfertigten Holzaußenwände gegenüber den bisher üblichen Ausführungen ohne Radialschnitte fast verdoppelt wurde und auch das optische Ansichtsbild durch das weitgehende Verhindern der Holzoberflächenverwitterung, jahrelang verbessert wurde.

Die wechselnden Rundholzdurchmesser aus billigeren Schwachholz von 8 cm bis 16 cm Durchmesser kann man durch das einfache Auswechseln der Kreissägeblätter, ohne nennenswerten Holzabfall, in die jeweils benötigten Stärken der Außenwandprofile (B, C, E, F,) verarbeiten und damit optimal nutzen.

## Patentansprüche

1. Rundholzschnittverfahren zur Herstellung von Außenwandformteilen zum Schutze gegen Schlagregen, Wind und Sonneneinstrahlung dadurch gekennzeichnet, daß das Rundholz (1) mit kontinuierlichem Vorschub längsachsial durch eine Kreissägenmaschine geführt wird und durch zwei radialschneidende Kreissägeblätter (6, 7) und den drei tangentialschneidenden Kreissägeblättern (8, 9, 10), die von zwei Antriebsmotoren (4, 5) angetrieben werden, deren Wellen (2, 3) um 30 Grad, oder mehr oder weniger, gegenüber einer Mittelebene versetzt sind, in einem Arbeitsgang in eine endfertige, kerngetrennte Vollblockform (B) und gleichzeitig auch in eine endfertige, kerngetrennte Halbblockform (C) zerschnitten wird, während alternativ zusätzlich zu den Kreissägeblättern (8, 9, 10,) durch die radialschneidenden Kreissägeblätter (11, 12,) und die tangentialschneidenden Kreissägeblätter (13, 14, 15,) das Rundholz (1) gleichzeitig in eine endfertige, kerngetrennte Keilschindelform (E) und eine endfertige, kerngetrennte, Keilschindelform mit Nut (F) zerschnitten wird, wobei die Außenwandformteile (C, E, F,) ganzflächig, stehendangeschnittene, harte Holzjahresringe aufweisen, die den erhöhten Widerstand gegen Holzverwitterung und Holzrißbildung erbringen.

## Claims

1. Method for radially cutting round wood for the production of outer wall parts to protect against hail, wind and sun, characterized by the fact that the round wood (1) is fed continuously over the longitudinal axis through a circular saw and thereby over two radial cutting circular saw blades (6, 7) and three tangential cutting circular saw blades (8, 9, 10), which are operated by two drive engines (4, 5) the shafts (2, 3) of which are set at 30°, more or less opposite a centre plane, with the round wood thus being cut in one operation into the form of a finished full block separated from the core (B) and at the same time into the form of a finished half block separated from the core (C), whereby an alternative offers in addition to the circular saw blades (8, 9, 10), a passage via the radial cutting saw blades (11, 12) and the tangential cutting circular saw blades (13, 14, 15) which simultaneously cut the round wood (1) into the form of a finished wedged shingle separated from the core (E) and a finished wedged shingle with a groove separated from the core (F) whereby the outer wall parts (C, E, F) display hard annual rings, cut vertically, over the whole surface, thus giving increased resistance to wood fissures and weathering.

## Revendications

1. Procédé pour couper radialement du bois rond pour la fabrication d'éléments préformés de paroi extérieure pour protéger contre la pluie battante, le vent et le rayonnement du soleil, caractérisé par le fait que le bois rond (1) est guidé avec une avance continue suivant l'axe longitudinal à travers une machine à scie circulaire, et dans cette machine à travers deux lames de scie circulaire à coupe radiale (6, 7) et les trois lames de scie circulaire à coupe tangentielle (8, 9, 10), entraînées par deux moteurs (4, 5), dont les arbres (2, 3) sont décalés de 30 degrés, plus ou moins par rapport à un plan central, par le fait que ce bois rond est coupé en une opération sous forme de bloc plein fini, séparé du coeur, (B) et en même temps sous forme de mi-bloc fini séparé du coeur (C), tandis qu'une alternative prévoit, en supplément des lames de scie circulaire (8, 9, 10), un passage à travers les lames de scie circulaire à coupe radiale (11, 12) et les lames de scie circulaire à coupe tangentielle (13, 14, 15), qui coupent en même temps le bois rond (1) sous forme de bardeau de coffrage fini, séparé du coeur (E) et sous forme de bardeau de coffrage fini avec rainure (F), les éléments préformés de paroi extérieure (C, E, F) présentant sur toute la surface des anneaux annuels de croissance, coupés debout (C, E, F), qui confèrent la résistance élevée contre les intempéries et la formation de crique dans le bois.
